# EUROPÄISCHE PATENTSCHRIFT

(11) **EP 0 385 358 B1**
(45) Veröffentlichungstag und Bekanntmachung des Hinweises auf die Patenterteilung: **24.11.1993**
(21) Anmeldenummer: 90103716.8
(22) Anmeldetag: 26.02.1990
(51) Int. Cl.: A47G 25/48, A47G 25/34, A47G 25/36

(54) **Wäschebügel aus Kunststoff**
Laundry hanger made from a synthetic material
Cintre en matériel synthéthique

(30) Priorität: 28.02.1989 DE 8902362 U
(43) Veröffentlichungstag der Anmeldung: 05.09.1990
(73) Patentinhaber: W. WILLPÜTZ KUNSTSTOFFVERARBEITUNGS GMBH, D-50996 Köln (DE)
(72) Erfinder: Willpütz, Wilhelm, D-5000 Köln 50 (DE)
(74) Vertreter: Freischem, Werner, Dipl.-Ing.

(56) Entgegenhaltungen:
- DE-A- 3 328 855
- GB-A- 2 200 278
- GB-A- 2 206 041

## Beschreibung

Die Erfindung betrifft einen Wäschebügel ,im Spritzverfahren aus Kunststoff hergestellt, dessen Querschnitt eine vertikale Wand, ein horizontales Oberwandteil und ein horizontales Unterwandteil aufweist und an dessen Bügelenden in der Ebene des Wäschebügels Klemmen angeordnet sind, die sich aus je einem im wesentlichen starren Widerlagerteil und einer einstückig damit verbundenen federnden Zunge zusammensetzen, wobei der Spalt zwischen Widerlagerteil und Zunge zum leichten Einführen eines einzuklemmenden Wäscheteils zu den Enden der Zunge und des Widerlagerteils hin trichterartig erweitert ist und die Zunge mit einer Vorspannung, die beim Erkalten einer Materialanhäufung zwischen der Zunge und dem Widerlagerteil entsteht, gegen das Widerlagerteil gedrückt ist.

Wäschebügel dieser Art sind bekannt aus der GB-A-2 200 278. Bei diesen bekannten Wäschebügeln ist der Querschnitt U-förmig und setzt sich zusammen aus einer vertikalen Wand, von der oben und unten zur gleichen Seite je ein horizontales Wandteil ausgeht. An den Bügelenden sind Klemmen angeordnet, die von federnden Zungen gebildet sind, die mit Vorspannung am Widerlagerteil anliegen. Die federnden Zungen werden im wesentlichen von einer U-förmigen Umlenkung eines horizontalen Wandteils gebildet. Der Bereich der Umlenkung ist zum großen Teil mit der vertikalen Wand verbunden. Im Bereich der Umlenkung ist zur Erzielung einer Vorspannkraft eine mit "hot spots" bezeichnete Materialanhäufung vorgesehen. Das Öffnen der Klemmen erfolgt durch elastisches Aufbiegen der federnden Zungen.

Der Erfindung liegt die Aufgabe zugrunde, einen Wäschebügel zu schaffen, bei dem die Klemmen mit Vorspannung anliegende Zungen aufweisen, die sich relativ weit öffnen lassen, so daß in den Klemmen sowohl extrem dünne Wäscheteile zuverlässig gehalten werden als auch dicke Wäscheteile eingeführt werden können.

Diese Aufgabe wird erfindungsgemäß dadurch gelöst, daß sein Querschnitt Doppel-T-förmig ist und eine mittige vertikale Wand aufweist, und die federnde Zunge durch eine Stegwand versteift ausgebildet ist und mit dem Widerlagerteil über einen die Materialanhäufung bildenden, teilweise freiliegenden, am Spalt unterbrochenen und von der vertikalen Wand gehaltenen Kunststoffring verbunden ist, dessen Querschnitt um mindestens 100 %, vorzugsweise 200 % größer ist als der Querschnitt des Ober- oder Unterwandteiles des Wäschebügels, wobei die Dicke der in der Mittelebene dieses Ringes angeordneten vertikalen Wand kleiner ist als 1/5 der Dicke des Ringes und wobei die vertikale Wand und die Stegwand den Ring nur zu 2/3 bis 3/4 umfassen.

Weitere Merkmale der Erfindung ergeben sich aus den Unteransprüchen.

In der folgenden Beschreibung wird unter Bezugnahme auf die Zeichnungen eines Ausführungsbeispieles die Erfindung erläutert. Die Zeichnung zeigt in
Fig. 1 eine Ansicht des Wäschebügels nach der Erfindung und
Fig. 2 eine Ansicht nach der Schnittlinie II-II in Figur 1.

Der dargestellte Wäschebügel hat einen Doppel-T-förmigen Querschnitt und weist eine vertikale Stegwand 3, ein horizontales Oberwandteil 4 und ein horizontales Unterwandteil 5 auf. An den Bügelenden 6 und 7 sind Klemmen angeordnet, die sich aus je einem im wesentlichen starren Widerlagerteil 8 und einer einstückig damit verbundenen federnden Zunge 9 zusammensetzen. Die Zunge 9 berührt das Widerlagerteil 8 im Bereich eines Höckers 12. Der Spalt 11 ist zum leichten Einführen eines einzuklemmenden Wäscheteils trichterartig erweitert.

Die Zunge 9 ist mit dem Widerlagerteil 8 über einen im wesentlichen freiliegenden, am Spalt 11 unterbrochenen Kunststoffring 10 verbunden, dessen Querschnitt um mindestens 100 %, vorzugsweise um 200 % größer ist als der Querschnitt des Oberwandteils 4 oder des Unterwandteils 5.

Durch die Materialanhäufung im Kunststoffring 10 wird erreicht, daß beim noch heißen Entformen des Wäschebügels aus der Spritzform der Kunststoffring 10 am Außenmantel schneller erkaltet als im inneren Bereich und der beim Erkalten sich einstellende Schrumpfvorgang bewirkt, daß die Zunge 9 mit Vorspannung gegen den Höcker 12 des Widerlagerteiles 8 gedrückt wird.

Die Spalte 11 der an den Bügelenden befindlichen Klemmen sind nach unten und außen gerichtet, so daß sich beispielsweise ein Bund einer Unterhose leicht in die Spalte 11 einführen läßt.

Der Wäschebügel kann in bekannter Weise noch zusätzlich mit weiteren Klemmen versehen sein, so beispielsweise mit den Klemmzungen 15 an der Unterseite des Wäschebügels und mit federnden Zungen 16 an der Oberseite des Wäschebügels. Im Gegensatz zur Zunge 9 liegen die Zungen 15 und 16 nicht mit Vorspannung am jeweiligen Widerlager an.

Damit der neue Wäschebügel auch zum Aufhängen von Hemdchen und dergleichen geeignet ist, können, wie die linke Hälfte der Figur 1 zeigt, über dem freiliegenden Kunststoffring 10 Schulteransätze 17 angespritzt sein. Diese Schulteransätze 17 bewirken, daß ein Hemdchen gefälliger auf dem Wäschebügel angeordnet werden kann. Dieser Schulteransatz 17 hat ebenso wie die federnde Zunge 16 einen Querschnitt, der etwa dem des Oberwandteiles 4 entspricht.

Die mit Vorspannung anliegende Zunge 9 ist durch eine Stegwand 18 versteift, so daß die Federwirkung allein aus dem Kunststoffring 10 kommt.

Die Vorspannung, mit welcher die Zunge 9 am Widerlagerteil 8 anliegt, wird umso größer, je dicker der Kunststoffring 10 ausgebildet ist bzw. je größer die Differenz zwischen Innendurchmesser und Außendurchmesser des Kunststoffringes 10 ist und je schneller der Außenmantel des Kunststoffringes 10 abkühlen kann. Dieses schnelle Abkühlen ist dadurch gewährleistet, daß der Ring 10 weitgehend freiliegt und nur durch die relativ dünne Stegwand 3 mit dem Wäschestück 1 verbunden ist. Ein Teil, insbesondere 1/3 bis 1/4, des Kunststoffringes 10 ist völlig frei, so daß in diesem Bereich der Ring entgegen der Vorspannung aufgebogen werden kann, so daß in den Spalt 11 nicht nur sehr dünne, sondern auch relativ dicke Wäschestücke, wie der Bund von Unterhosen oder dergleichen, eingeführt werden können. Durch eine versteifende Wand 18, die der Stegwand 3 entspricht, ist die Zunge 9 ausgesteift. Das Widerlagerteil 8 wird von dem Unterwandteil 5 umrandet und mündet in dem Kunststoffring 10.

### Bezugzeichenliste

- 1: Wäschebügel
- 2: Haken
- 3: Wand
- 4: Obergurt
- 5: Untergurt
- 6: Bügelende
- 7: Bügelende
- 8: Widerlager
- 9: federnde Zunge
- 10: Kunststoffring
- 11: Einführtrichter
- 12: Höcker
- 13: Gurt
- 14: versteifende Wand
- 15: Klemmzunge
- 16: federnde Zunge
- 17: Schulteransatz
- 18: versteifende Wand

## Patentansprüche

1. Wäschebügel,im Spritzverfahren aus Kunststoff hergestellt, dessen Querschnitt eine vertikale Wand (3), ein horizontales Oberwandteil (4) und ein horizontales Unterwandteil (5) aufweist und an dessen Bügelenden (6,7) in der Ebene des Wäschebügels (1) Klemmen angeordnet sind, die sich aus je einem im wesentlichen starren Widerlagerteil (8) und einer einstückig damit verbundenen federnden Zunge (9) zusammensetzen, wobei der Spalt (11) zwischen Widerlagerteil (8) und Zunge (9) zum leichten Einführen eines einzuklemmenden Wäscheteils zu den Enden der Zunge (9) und des Widerlagerteils (8) hin trichterartig erweitert ist und die Zunge (9) mit einer Vorspannung, die beim Erkalten einer Materialanhäufung zwischen der Zunge (9) und dem Widerlagerteil (8) entsteht, gegen das Widerlagerteil (8) gedrückt ist, dadurch gekennzeichnet, daß sein Querschnitt Doppel-T-förmig ist und eine mittige vertikale Wand (3) aufweist, und die federnde Zunge (9) durch eine Stegwand (18) versteift ausgebildet ist und mit dem Widerlagerteil (8) über einen die Materialanhäufung bildenden, teilweise freiliegenden, am Spalt (11) unterbrochenen und von der vertikalen Wand (3) gehaltenen Kunststoffring (10) verbunden ist, dessen Querschnitt um mindestens 100 %, vorzugsweise 200 % größer ist als der Querschnitt des Ober- oder Unterwandteiles (4,5) des Wäschebügels, wobei die Dicke der in der Mittelebene dieses Ringes (10) angeordneten vertikalen Wand (3) kleiner ist als 1/5 der Dicke des Ringes (10) und wobei die vertikale Wand (3) und die Stegwand (18) den Ring nur zu 2/3 bis 3/4 umfassen.

2. Wäschebügel nach Anspruch 1, dadurch gekennzeichnet, daß die Zunge (9) von einem im Querschnitt dem Unterwandteil (5) entsprechenden und in den Kunststoffring (10) einmündenden Rand und einer diesen Rand aussteifenden Wand (18) gebildet ist.

3. Wäschebügel nach Anspruch 1 oder 2, dadurch gekennzeichnet, daß der Unterwandteil (5) das Widerlagerteil (8) umrandet und in den Kunststoffring (10) einmündet.

4. Wäschebügel nach einem der Ansprüche 1 bis 3, dadurch gekennzeichnet, daß der Außendurchmesser des Kunststoffringes (10) etwa doppelt so groß ist wie der Innendurchmesser.

5. Wäschebügel nach einem der Ansprüche 1 bis 4, dadurch gekennzeichnet, daß er aus Polystyrol besteht.

6. Wäschebügel nach einem der Ansprüche 1 bis 5, dadurch gekennzeichnet, daß im Abstand oberhalb des im wesentlichen freiliegenden Kunststoffringes (10) ein diesen überdeckenden Schulteransatz (17) angeformt ist, der in eine aus dem Oberwandteil (4) gebildeten federnden Zunge (16) einmündet.

## Claims

1. A clothes hanger produced from plastics material by an injection moulding process, the cross-section of which has a vertical wall (3), a horizontal top wall portion (4) and a horizontal bottom wall portion (5) and at the ends (6, 7) of which are arranged in the plane of the clothes hanger (1) clips which are each composed of a substantially rigid support portion (8) and a sprung tongue (9) which is integrally connected thereto, wherein the gap (11) between the support portion (8) and the tongue (9) is enlarged in a funnel-like configuration towards the ends of the tongue (9) and the support portion (8) for ease of insertion of an item of clothing to be clamped therein, and the tongue (9) is pressed against the support portion (8) with a prestressing which occurs upon cooling of an accumulation of material between the tongue (9) and the support portion (8), characterised in that its cross-section is of a double-T-shape and has a central vertical wall (3) and the sprung tongue (9) is adapted to be stiffened by a flange wall (18) and is connected to the support portion (8) by way of a partially exposed plastics ring (10) which forms the accumulation of material and which is interrupted at the gap (11) and which is held by the vertical wall (3) and the cross-section of which is at least 100% and preferably 200% greater than the cross-section of the top or bottom wall portion (4, 5) of the clothes hanger, wherein the thickness of the vertical wall (3) which is arranged in the central plane of said ring (10) is smaller than one fifth of the thickness of the ring (10) and wherein the vertical wall (3) and the flange wall (18) embrace the ring only to an extent of two thirds to three quarters.

2. A clothes hanger according to claim 1 characterised in that the tongue (9) is formed by an edge portion which corresponds in cross-section to the bottom wall portion (5) and which connects to the plastics ring (10), and a wall (18) for reinforcing said edge portion.

3. A clothes hanger according to claim 1 or claim 2 characterised in that the bottom wall portion (5) borders the support portion (8) and connects to the plastics ring (10).

4. A clothes hanger according to one of claims 1 to 3 characterised in that the outside diameter of the plastics ring (10) is about twice as large as the inside diameter.

5. A clothes hanger according to one of claims 1 to 4 characterised in that it comprises polystyrene.

6. A clothes hanger according to one of claims 1 to 5 characterised in that formed at a spacing above the substantially exposed plastics ring (10) is a shoulder extension (17) which covers over the ring and which connects to a sprung tongue (16) which is formed from the top wall portion (4).

## Revendications

1. Cintre pour lingerie, réalisé en matière plastique par le procédé d'injection, dont la section transversale comporte une âme verticale (3), une membrure supérieure horizontale (4) et une membrure inférieure horizontale (5), tandis que des pinces sont disposées aux extrémités (6, 7) du cintre pour lingerie (1) dans le plan de ce dernier, ces pinces étant constituées chacune d'une partie d'appui complémentaire (8) pratiquement rigide et d'une patte (9) à action élastique et venue d'une pièce avec cette partie d'appui complémentaire, la fente (11) formée entre la partie d'appui complémentaire (8) et la patte (9) étant évasée en forme d'entonnoir vers les extrémités de la patte (9) et de la partie d'appui complémentaire (8) afin de faciliter l'introduction d'un article de lingerie à pincer, tandis que la patte (9) est appliquée contre la partie d'appui complémentaire (8) sous l'effet d'une précontrainte formée lors du refroidissement d'une accumulation de matière entre la patte (9) et la partie d'appui complémentaire (8), caractérisé en ce que sa section transversale est en double T et comporte une âme verticale centrale (3) et en ce que la patte (9) à action élastique est réalisée en étant renforcée par un voile (18) et est reliée à la partie d'appui complémentaire (8) par l'intermédiaire d'une bague en matière plastique (10) qui constitue l'accumulation de matière et est partiellement libre, en étant interrompue à l'endroit de la fente (11) et en étant portée par l'âme verticale (3), la section transversale de cette bague (10) étant supérieure d'au moins 100%, de préférence 200%, à la section transversale des membrures supérieure (4) et inférieure (5) du cintre et l'épaisseur de l'âme verticale (3), située dans le plan médian de la bague (10) étant inférieure au cinquième de l'épaisseur de cette bague (10), tandis que l'âme verticale (3) et le voile (18) n'entourent la bague que sur une étendue comprise entre 2/3 et 3/4.

2. Cintre pour lingerie suivant la revendication 1, caractérisé en ce que la patte (9) est constituée d'un rebord, correspondant en section transversale à la membrure inférieure (5) et se raccordant à la bague en matière plastique (10), et d'un voile (18) renforçant ce rebord.

3. Cintre pour lingerie suivant l'une des revendications 1 et 2, caractérisé en ce que la membrure inférieure (5) entoure la partie d'appui complémentaire (8) et se raccorde à la bague en matière plastique (10).

4. Cintre pour lingerie suivant l'une des revendications 1 à 3, caractérisée en ce que le diamètre extérieur de la bague en matière plastique (10) est approximativement le double de son diamètre intérieur.

5. Cintre pour lingerie suivant l'une des revendications 1 à 4, caractérisé en ce qu'il est en polystyrène.

6. Cintre pour lingerie suivant l'une des revendications 1 à 5, caractérisé en ce qu'à distance au-dessus de la bague en matière plastique (10) pratiquement libre, il est réalisé au formage un épaulement rapporté (17) qui recouvre cette bague et se raccorde à une patte (16) à action élastique qui est formée sur la membrure supérieure (4).
